# EUROPÄISCHE PATENTSCHRIFT

(11) **EP 0 993 518 B1**
(45) Veröffentlichungstag und Bekanntmachung des Hinweises auf die Patenterteilung: **21.11.2001**
(21) Anmeldenummer: 98937470.7
(22) Anmeldetag: 10.06.1998
(51) Int. Cl.: D06F 37/10

(54) **HAUSHALTGERÄT MIT EINER MEHRTEILIGEN BAUGRUPPE AUS EDELSTAHL**
HOUSEHOLD APPLIANCE WITH A STAINLESS STEEL SUBASSEMBLY
APPAREIL MENAGER COMPORTANT UN ENSEMBLE MULTIPIECES EN ACIER SPECIAL

(30) Priorität: 02.07.1997 DE 19728196
(43) Veröffentlichungstag der Anmeldung: 19.04.2000
(73) Patentinhaber: BSH Bosch und Siemens Hausgeräte GmbH, 81669 München (DE)
(72) Erfinder: BESTANPOURI, Abdolvahed, D-10969 Berlin (DE); WARGULSKI, Norbert, D-12347 Berlin (DE); SETECKI, Peter, D-13437 Berlin (DE); MALCHER, Stephan, D-13409 Berlin (DE)
(86) Internationale Anmeldenummer: EP9803515
(87) Internationale Veröffentlichungsnummer: WO9901603

(56) Entgegenhaltungen:
- EP-A- 0 234 243
- DE-A- 2 237 410
- GB-A- 1 532 556

## Beschreibung

Die Erfindung geht aus von einem Haushaltgerät mit einer mehrteiligen Baugruppe aus Edelstahl, die während des ordnungsgemäßen Betriebs des Haushaltgerätes mit Feuchtigkeit in Berührung kommt, insbesondere mantelseitig beschickbare Waschmaschine mit einer Edelstahl-Wäschetrommel, deren Trommeldeckel befestigte Anbauteile, wie Scharniere, Haken etc. aufweist.

Ein zweiteiliger Trommeldeckel für eine derartige Waschmaschine ist aus der DE 22 37 410 A1 bekannt. Die Trommeldeckel dieser mantelseitig beschickbaren Waschmaschine können aus Edelstahl bestehen und enthalten Anbauteile, wie Scharniere, Haken etc. Diese Anbauteile sind durch Hohlnietung am Hauptteil, nämlich dem Trommeldeckel, unlösbar befestigt. Außerdem sind auch die Hauptteile, die Trommeldekkel, über Hohlniete am Scharnier und dieses ebenfalls über Hohlniete am Trommelmantel der Wäschetrommel befestigt. Derartige Konstruktionen von Baugruppen sind fertigungstechnisch zu aufwendig. Zum einen erfordern die Hauptteile und die Anbauteile maßhaltige und kongruente Lochbilder; sie müssen zum Befestigen in eine deckungsgleiche Position gebracht werden und erfordern das Anbringen von mehreren einzelnen Nieten, die zumeist als Rohrniete ausgebildet sind. Dann erfordert der unmittelbare Befestigungsvorgang auch einen hohen Krafteinsatz zum Setzen der Niete. Diese Bedingungen lassen keine automatische Montage zu.

Nun ist zwar durch EP 0 234 243 A1 ein Verfahren zur Herstellung eines Laugenbehälters für eine Waschmaschine bekannt, bei der zur Fügung unterschiedlicher Blechteile des Laugenbehälters eine Laserschweißung vorgesehen ist. Als Werkstoff für diese Blechteile werden alle bekannten Legierungen von ferritischen Edelstählen, die allgemein als nicht schweißbar gelten, weil sie zu spröden Nähten führen, die einer stoßartigen Belastung wie bei schwingend aufgehängten Laugenbehältern insbesondere während des Schleuderganges nicht widerstehen. Da aber die bekannte Laserschweißung Teil eines ganzen Herstellungsprozesses ist, in dessen Verlauf der zusammengesetzte Laugenbehälter auch expansionsgeformt wird und dazu ohnehin eine Wärmebehandlung erfahren muß, wird die Schweißnaht nachträglich einer gezielten Wärmebehandlung unterzogen, die ihr die ursprüngliche Sprödigkeit wieder nimmt. Da im vorliegenden Verfahren weder eine zusätzliche Wärmebehandlung noch eine Korrosionsanfälligkeit oder eine Sprödigkeit der Schweißnähte hingenommen werden sollen, kann eine einfache Anwendung des bekannten Schweißverfahrens als Ersatz der aus DE 22 37 410 A1 bekannten Nieten-Befestigungstechnik beim vorliegenden Verfahren nicht stattfinden.

Zur Vermeidung eines solchen hohen Fertigungsaufwandes hat man die Verbindung von Anbauteilen am Hauptteil solcher Baugruppen auch durch Punkt-Schmelzschweißen versucht. Dies erfordert jedoch den Einsatz von nichtferritischen schweißbaren Edelstählen, die sich unter besonderen Bedingungen Punktschweißen lassen. Im allgemeinen kommt es innerhalb dieser Schweißpunkte nicht zu interkristallinen Korrosionen; ganz lassen sie sich jedoch nicht vermeiden. Bei Dauerbelastung mit Wasser - wie es bei Waschmaschinen gegeben ist - bedeutet dies aber Ansatz von zellenartigem Rostfraß, der sich schließlich auf alle übrigen Teile der Baugruppe und gegebenenfalls weiterer Edelstahlteile im Haushaltgerät ausbreiten kann.

Der Erfindung liegt die Aufgabe zugrunde, bei einem eingangs erwähnten Haushaltgerät aufwendige und händische Eingriffe erfordernde Montagevorgänge wie Nietverbindungen zu vermeiden, ohne dafür extrem hochwertige Werkstoffe einsetzen zu müssen oder im Langzeitbetrieb die Gefahr von Rostfraß hinzunehmen.

Erfindungsgemäß wird diese Aufgabe dadurch gelöst, daß die Anbauteile und das Hauptteil der Baugruppe jeweils aus einer schweißstabilisierten Edelstahllegierung bestehen und die Anbauteile am Hauptteil durch Laserschweißnähte befestigt sind, die steppnahtartig unterbrochen sind.

Neuere Erkenntnisse in der Schweißtechnologie des Laserschweißens lassen örtlich begrenzte Schweißungen an verhältnismäßig dicken Blechteilen sogar mit mehreren Schichten zu. Bei Haushaltgeräten angewendet, ergeben solche Schweißverbindungen sehr saubere und haltbare Verbindungen, die interkristalline Korrosionen auch an nicht besonders hochwertigen Edelstählen vermeiden.

In besonders vorteilhafter Weise kann die Erfindung dadurch weiter ausgestaltet werden, daß die Laserschweißnähte steppnahtartig unterbrochen sind. Solche Unterbrechungen haben sich als besonders vorteilhaft dafür erwiesen, daß die Schweißnähte dadurch weniger korrosionsanfällig sind. Man hat herausgefunden, daß durch die steppnahtartige Unterbrechung der Schweißnähte die einzelnen Schweißnahtabschnitte untereinander elektrische Potentiale bilden, die sich gegenseitig neutralisieren und dadurch einer Korrosion entgegenwirken. Am deutlichsten tritt dieser Effekt ein, wenn die Laserschweißnähte paarweise gesetzt sind. Auch sind die geringsten Schwierigkeiten hinsichtlich der Korrosionsbildung dann zu erwarten, wenn das Hauptteil und die Anbauteile aus einer einheitlichen Edelstahllegierung bestehen. Dadurch ist am ehesten gewährleistet, daß beim Laserschweißen die Werkstoffe der Anbauteile und des Hauptteils homogen verschmelzen.

Für die Fertigung der zu schweißenden Baugruppe ist es von besonderem Vorteil, wenn die Erfindung durch Prägungen weitergebildet wird, die am Hauptteil und/oder an den Anbauteilen mit Gegenprägungen oder -ausnehmungen am jeweiligen zu verbindenden Teil lagerichtig korrespondieren. Dann ist nämlich die Ausrichtung und Fixierung der Teile zueinander am leichtesten zu bewerkstelligen.

Für eine optisch glattere Ausbildung der Oberflächen an den Baugruppen und für die Verminderung der Gefahr, durch das Angreifen an solchen Flächen mit der Hand Verletzungen davonzutragen, ist die Ausgestaltung der Erfindung dadurch verbesserungsfähig, daß das Hauptteil an den Orten der Anbauteile Prägungen aufweist, deren Flächen mit den zu verbindenden Flächen der Anbauteile deckungsgleich sind und die so tief sind, wie das Dickenmaß der Anbauteile. Dadurch können die Anbauteile so versenkt verbunden sein, daß ihre Oberflächen bündig mit der Oberfläche des Hauptteils liegen.

Ein besonders vorteilhaftes Verfahren zum Verbinden von Anbauteilen mit einem Hauptteil einer mehrteiligen Baugruppe aus schweißstabilisiertem Edelstahl eines Haushaltgerätes, insbesondere einer mantelbeschickbaren Waschmaschine mit einer Edelstahl-Wäschetrommel, deren Trommeldeckel unlösbar befestigte Anbauteile, wie Scharniere, Haken etc. aufweist, ist dadurch gekennzeichnet, daß die Anbauteile in ihrer Verbindungsposition am Hauptteil vorübergehend mechanisch fixiert und dann durch Einwirken eines Laserstrahls an räumlich eng begrenzten Orten unlösbar mit dem Werkstoff des Hauptteils verschmolzen werden.

Das erfindungsgemäße Verfahren kann in besonders vorteilhafter Weise dadurch weitergebildet sein, daß der Laserstrahl während des Schweißvorganges entlang der Nahtlinie geführt und zeitweilig unterbrochen wird. Dadurch ergeben sich steppnahtartige Schweißnähte von selbst.

Während des Schweißvorgangs wird als Arbeitsgas in besonders vorteilhafter Weise ein inertes Schutzgas zugeführt. Ein solches Schutzgas kann Argon oder Helium sein. Es verhindert das Anlaufen der Schweißnaht.

Wenn während des Schweißvorganges die Nahtunterseite gekühlt wird, kann am ehesten eine saubere Nahtfläche erwartet werden. Die Naht ist dann an der gekühlten Oberfläche kaum noch zu erkennen. Als besonders vorteilhaft hat sich die Kühlung durch Anlegen einer wassergekühlten Kupferschiene erwiesen. Hierdurch ist die Kühlung so feinfühlig steuerbar, daß die Nahtoberfläche optimal konditioniert wird.

Insgesamt ergeben sich durch einzelne Merkmale der vorstehend beschriebenen Erfindungsmerkmale folgende Vorteile:

Durch die geringere Wärmeeinwirkung beim Schweißen mittels Laserstrahlen als beim Widerstandsschweißen laufen die Schweißnahtoberflächen nicht farbig an. Daher entsteht keine äußere Korrosion. Neben der Vermeidung von Korrosionsschäden entsteht eine nach der erfindungsgemäßen Methode hergestellte Baugruppe, die weniger technisch anmutet als Baugruppen gemäß dem Stand der Technik, die durch Nietverbindungen zusammengesetzt sind. Die erfindungsgemäße Laserschweißtechnik erfordert geringere Materialkosten, weil trotz der Verwendung von höherwertigem Edelstahl (schweißstabilisiert) eine Vielzahl von zusätzlichen Verbindungsmitteln wegfällt. Da zusätzliche Verbindungsmittel außerdem einen hohen Einsatz an Handarbeit erfordern, können durch Anwendung der erfindungsgemäßen Laserschweißtechnik die Fertigungskosten für derartige Baugruppen minimiert werden. Weiterhin werden nach der Erfindung hergestellte Baugruppen stabiler in ihren Verbindungen; weil sich erwiesen hat, daß stärkere Auswölbungen von erfindungsgemäß geschweißten Blechteilen an Deckeln von mantelbeschickbaren Waschmaschinen beim Schleudern ausbleiben. Derartige Effekte haben beim Verbinden durch zusätzliche Verbindungsmittel, z.B. Hohlniete, häufig zum Berühren der Heizung im Laugenbehälter durch Teile des Trommelmantels, insbesondere der Trommeldeckel, geführt.

Schließlich kann durch Anwendung der erfindungsgemäßen Laserschweißtechnik eine Reinheit im verwendeten Werkstoff für derartige Baugruppen erzielt werden, die mit anderen Verbindungstechniken nicht möglich ist, weil zusätzliche Verbindungsmittel andere Werkstoffe einbringen. Dieser Aspekt ist wichtig für die Trennung der Materialien bei der Entsorgung von Produkten, die mit solchen Baugruppen ausgestattet sind.

Anhand eines in der Zeichnung dargestellten Ausführungsbeispiels ist die Erfindung nachstehend erläutert.

In der Zeichnung ist eine Partie eines Mantelbereiches 2 von einer mantelseitigen beschickbaren Wäschetrommel 1 dargestellt, in der ein den Zugang zum Innenraum der Wäschetrommel ermöglichender Deckel eingebaut und scharniert sind. Der Deckel ist zweiteilig, hat einen sogenannten Unterdeckel 3 mit in der Nähe seines freien Endes angebrachten Haken 4 und einen sogenannten Oberdeckel 5 mit in der Nähe der freien Kante 6 angebrachten Ösen 7. Da die Deckelteile 3 und 5 schmaler sind als die Zugangsöffnung in der Wäschetrommel 1, haben die Ränder 18 und 19 von den aufgesteckten Randleisten 20 an der Zugangsöffnung einen Abstand. Die Deckelteile können daher durch die Zugangsöffnung durchtauchen.

Haken 4 und Ösen 7 greifen im geschlossenen Zustand des Deckels 3, 5 ineinander und wirken Öffnungskräften erfolgreich entgegen. Solche Öffnungskräfte werden einerseits durch Federn 9 erzielt, die in den Scharnieren 10 der beiden Deckelteile 3 und 5 eingebaut sind, mit denen die Deckelteile schwenkbeweglich an den parallel zur Trommelachse liegenden Rändern der Zugangsöffnung für die Wäschetrommel befestigt sind. Andererseits werden solche Deckel-Öffnungskräfte von in der Trommel liegenden Wäschestücken bewirkt, die insbesondere beim Schleudern einer Zentrifugalkraft ausgesetzt sind. Außerdem sind an den Oberseiten der Dekkelteile 3 und 5 noch Fanghaken angebracht, die sich an nicht dargestellten Rändern eines Einfüllschachtes festsetzen, wenn die Wäschetrommel sich bei offenen Deckelteilen 3 und 5 drehen sollte.

Für die Anbauteile (Haken 4 und Fanghaken 8) und die beweglichen Teile 11 der Scharniere 10 sind die Deckelteile der jeweilige Hauptteil; alle zusammen bilden die Baugruppe 3 bis 8 und 11. Der Mantelteil 2 der Wäschetrommel 1 bildet seinerseits ein weiteres Hauptteil, an das als Anbauteile die festen Teile 12 der Scharniere 10 versehen sind. Schließlich bildet das Mantelteil 2 der Wäschetrommel 1 zusammen mit den scharnierten Deckelteilen 3 und 5 die übergeordnete Baugruppe.

Sowohl die Scharnierteile 11 und 12 wie die übrigen Anbauteile (Haken 7 und 8) sind durch Schweißverbindungen, die durch kurze Linien 13, 14 angedeutet sind, mit den jeweiligen Hauptteilen (Trommelmantelteil 2, Deckelteile 3, 5) verbunden. Die angedeuteten Schweißnahtabschnitte 13 einerseits und 14 andererseits liegen miteinander in einer Flucht; die jeweiligen Schweißnahtabschnitte 13 liegen anderersseits zu den benachbarten Schweißnahtabschnitten 14 parallel. Jeweils parallel liegende Schweißnahtabschnitte bilden ein Potentialpaar von jeweils zwischen 15 und 20 mm Länge und erlauben bei Beaufschlagung mit einem Elektrolyten (z.B. einer Waschlauge) einen Potentialausgleich. Diese Anordnung vermeidet vorteilhafterweise Korrosionsbildung im Schweißnahtbereich.

An der Fußplatte 15 der Haken 4 sind nach unten weisende Prägungen 16 sichtbar, die in entsprechende, nicht sichtbare Ausnehmungen am Deckelteil 3 passen. Dadurch lassen sich die Haken 4 vor dem Verschweißen lagerichtig vorfixieren, ohne durch äußere Maßnahmen besonders positioniert werden zu müssen. An den Orten der Fanghaken 8, die am Deckelteil 3 bzw. am Deckelteil 5 verbunden sind, weisen die Deckelteile Prägungen 17 auf, deren Flächen dekkungsgleich mit den Flächen der jeweiligen Anbauteile 8 sind. Diese Prägungen sind so tief, wie die Anbauteile dick sind. Dadurch bilden die Oberflächen der Anbauteile eine Flucht mit den Flächen der jeweiligen Hauptteile (Deckelteil). Zusätzlich zu den hier in Prägungen 17 versenkten Fanghaken 8 können auch ein Teil der anderen Anbauteile oder alle Anbauteile in solchen Prägungen versenkt sein.

Die in der Zeichnung sichtbaren oberen Flächen der Haupt- und Anbauteile bilden während des Schweißvorganges die Unterseite. Sie werden während des Schweißvorganges gekühlt, und zwar am besten durch Anlegen einer wassergekühlten Kupferschiene. Dadurch erzielt man auf der sichtbaren Oberseite der Haupt- und Anbauteile sehr glatte Nahtoberflächen, die sogar optisch unauffällig sind.

## Patentansprüche

1. Haushaltgerät mit einer mehrteiligen Baugruppe aus Edelstahl, die während des ordnungsgemäßen Betriebs des Haushaltgerätes mit Feuchtigkeit in Berührung kommt, insbesondere mantelseitig beschickbare Waschmaschine mit einer Edelstahl-Wäschetrommel (1), deren Trommeldeckel (3, 5) befestigte Anbauteile (4, 8, 10, 15), wie Scharniere, Haken etc. aufweist, **dadurch gekennzeichnet, daß** die Anbauteile (4, 8, 10, 15) und das Hauptteil (2, 3, 5) der Baugruppe jeweils aus einer schweißstabilisierten Edelstahllegierung bestehen und die Anbauteile am Hauptteil durch Laserschweißnähte (13, 14) befestigt sind, die steppnahtartig unterbrochen sind.

2. Haushaltgerät nach Anspruch 1, **dadurch gekennzeichnet, daß** Laserschweißnähte (13, 14) paarweise gesetzt sind.

3. Haushaltgerät nach Anspruch 1 oder 2, **dadurch gekennzeichnet, daß** das Hauptteil (2, 3, 5) und die Anbauteile (4, 8, 10, 15) aus einer einheitlichen Edelstahllegierung bestehen.

4. Haushaltgerät nach Anspruch 3, **dadurch gekennzeichnet, daß** das Hauptteil (2, 3, 5) und/oder die Anbauteile (4, 8, 10, 15) Prägungen (16) aufweisen, die mit Gegenprägungen oder -ausnehmungen am jeweiligen zu verbindenden Teil lagerichtig korrespondieren.

5. Haushaltgerät nach Anspruch 3 oder 4, **dadurch gekennzeichnet, daß** das Hauptteil (3, 5) an den Orten der Anbauteile (8) Prägungen (17) aufweist, deren Kontaktflächen mit den zu verbindenden Kontaktflächen der Anbauteile (8) dekkungsgleich sind und die so tief sind, wie das Dickenmaß der Anbauteile (8).

6. Verfahren zum Verbinden von Anbauteilen mit einem Hauptteil einer mehrteiligen Baugruppe aus Edelstahl eines Haushaltgerätes nach einem der Ansprüche 1 bis 5, insbesondere einer mantelseitig beschickbaren Waschmaschine mit einer Edelstahl-Wäschetrommel (1), deren Trommeldeckel (3, 5) befestigte Anbauteile (4, 8, 10, 15), wie Scharniere, Haken etc. aufweist, **dadurch gekennzeichnet, daß** die Anbauteile (4, 8, 10, 15) und des Hauptteil (2, 3, 5) der Baugruppe jeweils aus einer schweißstabilisierten Edelstahllegierung bestehen und die Anbauteile (4, 8, 10, 15) in ihrer Verbindungsposition am Hauptteil (2, 3, 5) vorübergehend mechanisch fixiert und dann durch Einwirken eines Laserstrahls an räumlich eng begrenzten Orten steppnahtartig unlösbar mit dem Werkstoff des Hauptteils verschmolzen werden.

7. Verfahren nach Anspruch 6, **dadurch gekennzeichnet, daß** der Laserstrahl während des Schweißvorganges entlang der Nahtlinie kontinuierlich geführt und zeitweilig unterbrochen wird.

8. Verfahren nach Anspruch 6 oder 7, **dadurch gekennzeichnet, daß** während des Schweißvorgangs als Arbeitsgas ein inertes Schutzgas zugeführt wird.

9. Verfahren nach einem der Ansprüche 6 bis 8, **dadurch gekennzeichnet, daß** während des Schweißvorganges die Nahtunterseite gekühlt wird.

10. Verfahren nach Anspruch 9, **dadurch gekennzeichnet, daß** die Kühlung durch Anlegen einer wassergekühlten Kupferschiene erzielt wird.

## Claims

1. Household appliance with a multi-part subassembly of stainless steel, which during normal operation of the household appliance comes into contact with moisture, particularly a washing machine, loadable at the circumferential wall, with a stainless steel laundry drum (1), the drum lid (3, 5) of which comprises fastened attachment parts (4, 8, 10, 15) such as hinges, hooks, etc., **characterised in that** the attachment parts (4, 8, 10, 15) and the main part (2, 3, 5) of the subassembly each consist of a stainless steel alloy stabilised for welding and the attachment parts are fastened to the main part by laser weld seams (13, 14), which are interrupted in stitch seam manner.

2. Household appliance according to claim 1, **characterised in that** laser welding seams (13, 14) are applied in paired manner.

3. Household appliance according to claim 1 or 2, **characterised in that** the main part (2, 3, 5) and the attachment parts (4, 8, 10, 15) consist of a homogeneous stainless steel alloy.

4. Household appliance according to claim 3, **characterised in that** the main part (2, 3, 5) and/or the attachment parts (4, 8, 10, 15) have embossings (16) which correspond in positionally correct manner with counter-embossings or counter-recesses at the respective part to be connected.

5. Household appliance according to claim 3 or 4, **characterised in that** the main part (3, 5) has embossings (17) at the locations of the attachment parts (8), the contact surfaces of which embossings are congruent with the contact surfaces, which are to be connected, of the attachment parts (18) and which are as deep as the thickness dimension of the attachment parts (8).

6. Method of connecting attachment parts with a main part of a multi-part subassembly of stainless steel of a household appliance according to one of claims 1 to 5 particularly a washing machine, loadable at the circumferential wall, with a stainless steel laundry drum (1), the drum lid (3, 5) of which comprises fastened attachment parts (4, 8, 10, 15) such as hinges, hooks, etc., **characterised in that** the attachment parts (4, 8, 10, 15) and the main part (2, 3, 5) of the subassembly each consist of a stainless steel alloy stabilised for welding and the attachment parts are temporarily mechanically fixed in their connection position at the main part (2, 3, 5) and then non-detachably fused with the material of the main part in stitch seam manner by the action of a laser beam at physically tightly limited locations.

7. Method according to claim 6, **characterised in that** the laser beam during the welding process is continuously guided along the seam line and transiently interrupted.

8. Method according to claim 6 or 7, **characterised in that** an inert gas is supplied as working gas during the welding process.

9. Method according to one of claims 6 to 8, **characterised in that** the seam underside is cooled during the welding process.

10. Method according to claim 9, **characterised in that** the cooling is achieved by placement of a water-cooled copper rail.

## Revendications

1. Appareil ménager comportant un ensemble multipièces en acier spécial qui entre en contact avec l'humidité pendant le fonctionnement régulier de l'appareil ménager, notamment une machine à laver pouvant être chargée sur le côté et comprenant un tambour de lavage (1) en acier spécial dont le couvercle (3, 5) comprend des pièces rapportées (4, 8, 10, 15) fixées, telles des charnières, des crochets, etc, **caractérisé en ce que** les pièces rapportées (4, 8, 10, 15) et la pièce principale (2, 3, 5) de l'ensemble sont formées à chaque fois d'un alliage d'aciers spéciaux stabilisé par soudure et les pièces rapportées sont fixées sur la pièce principale grâce à des soudures au laser (13, 14) qui sont interrompues à la manière de soudures en ligne continue par points.

2. Appareil ménager selon la revendication 1, **caractérisé en ce que** les soudures au laser (13, 14) sont appariées.

3. Appareil ménager selon la revendication 1 ou 2, **caractérisé en ce que** la pièce principale (2, 3, 5) et les pièces rapportées (4, 8, 10, 15) sont formées d'un alliage d'aciers spéciaux homogène.

4. Appareil ménager selon la revendication 3, **caractérisé en ce que** la pièce principale (2, 3, 5) et/ou les pièces rapportées (4, 8, 10, 15) comportent des empreintes (16) dont la position correspond à la position de contre-empreintes ou évidements sur la pièce respective à attacher.

5. Appareil ménager selon la revendication 3 ou 4, **caractérisé en ce que** la pièce principale (3, 5) est pourvue, aux endroits correspondant aux pièces rapportées (8), d'empreintes (17) dont les surfaces de contact coïncident avec les surfaces de contact des pièces rapportées (8) à attacher, et dont la profondeur est égale à la mesure de l'épaisseur des pièces rapportées (8).

6. Procédé pour attacher des pièces rapportées avec une pièce principale d'un ensemble multipièces en acier spécial d'un appareil ménager selon l'une des revendications 1 à 5, notamment d'une machine à laver pouvant être chargée sur le côté et comprenant un tambour de lavage (1) en acier spécial dont le couvercle (3, 5) comprend des pièces rapportées (4, 8, 10, 15) fixées, telles des charnières, des crochets, etc, **caractérisé en ce que** les pièces rapportées (4, 8, 10, 15) et la pièce principale (2, 3, 5) de l'ensemble sont formées à chaque fois d'un alliage d'aciers spéciaux stabilisé par soudure et les pièces rapportées (4, 8, 10, 15) sont fixées mécaniquement de manière provisoire dans leur position d'attache sur la pièce principale (2, 3, 5), puis sont fusionnées avec le matériau de la pièce principale de manière indétachable à des endroits étroitement limités dans l'espace, sous la forme de soudures en ligne continue par points réalisées sous l'action d'un faisceau laser.

7. Procédé selon la revendication 6, **caractérisé en ce que**, pendant le processus de soudage, le faisceau laser est guidé de manière continue le long de la ligne de soudure et subit des interruptions temporaires.

8. Procédé selon la revendication 6 ou 7, **caractérisé en ce qu'**un gaz de protection inerte est alimenté, en tant que gaz de travail, pendant le processus de soudage.

9. Procédé selon l'une des revendications 6 à 8, **caractérisé en ce que** le dessous de la soudure est refroidi pendant le processus de soudage.

10. Procédé selon la revendication 9, **caractérisé en ce que** le refroidissement est obtenu par l'application d'une électrode couchée refroidie à l'eau.
